# EUROPÄISCHE PATENTSCHRIFT

(11) **EP 4 522 360 B1**
(45) Veröffentlichungstag und Bekanntmachung des Hinweises auf die Patenterteilung: **04.02.2026**
(21) Anmeldenummer: 23726835.4
(22) Anmeldetag: 10.05.2023
(51) Int. Cl.: B22D 35/06, B22D 41/015, B22D 46/00, F27D 13/00, B22D 35/00, B22D 39/02, F27B 14/08

(54) **GIESSVORRICHTUNG UND VERFAHREN ZUM VORHEIZEN EINER SCHMELZETRANSPORTVORRICHTUNG EINER GIESSVORRICHTUNG**
CASTING DEVICE AND METHOD FOR PREHEATING A MELT TRANSPORT DEVICE OF A CASTING DEVICE
DISPOSITIF DE COULÉE ET PROCÉDÉ DE PRÉCHAUFFAGE D'UN DISPOSITIF DE TRANSPORT DE FUSION D'UN DISPOSITIF DE COULÉE

(30) Priorität: 10.05.2022 AT 503282022
(43) Veröffentlichungstag der Anmeldung: 19.03.2025
(73) Patentinhaber: Fill Gesellschaft m.b.H., 4942 Gurten (AT)
(72) Erfinder: SEHRSCHÖN, Harald, 4924 Waldzell (AT); HOFER, Ludwig, 4971 Aurolzmünster (AT); SIEGLHUBER, Gerhard, 4961 Mühlheim am Inn (AT); BOINDECKER, Martin, 4942 Gurten (AT)
(74) Vertreter: Burger, Hannes Alfred
(86) Internationale Anmeldenummer: PCT/AT2023/060153
(87) Internationale Veröffentlichungsnummer: WO 2023/215928

(56) Entgegenhaltungen:
- CA-A- 1 137 302
- CN-A- 108 655 384
- CN-A- 113 547 110
- US-A- 4 359 209
- US-A1- 2012 146 267

## Beschreibung

Die Erfindung betrifft eine Gießvorrichtung umfassend eine Schmelzetransportvorrichtung und eine Vorheizstation zum Vorheizen einer Schmelzetransportvorrichtung, sowie ein Verfahren zum Vorheizen der Schmelzetransportvorrichtung mittels der Vorheizstation.

In der AT 523 252 A1 ist eine Schmelzetransportvorrichtung mit zumindest einem Schmelzebehälter ausgebildet, in welchem ein Schmelzeaufnahmeraum und ein Ausguss in Form einer am Schmelzebehälter untenliegenden Lanze ausgebildet ist, wobei der Ausguss eine Ausgussöffnung aufweist, welche mit dem Schmelzeaufnahmeraum strömungsverbunden ist.

Bei einem Gießprozess unter Zuhilfenahme der aus der AT 523 252 A1 bekannten Schmelzetransportvorrichtung kann es vorkommen, dass ein nur unzureichendes Gießergebnis erreicht wird.

Weitere Schmelzetransportvorrichtungen sind aus der US 2012/146267 A1, der CA 1 137 302 A, der CN 113 547 110 A, der US 4 359 209 A und der CN 108 655 384 A bekannt. Aufgabe der vorliegenden Erfindung war es, eine Hilfsvorrichtung für die Gießvorrichtung und einen Gießprozess anzugeben, mittels welchen ein verbessertes Gießergebnis erreicht werden kann.

Diese Aufgabe wird durch eine Vorrichtung und ein Verfahren gemäß den Ansprüchen gelöst.

Der Umfang der vorliegenden Erfindung wird durch die unabhängigen Ansprüche 1 und 9 definiert und weitere Ausführungsformen der Erfindung sind in den abhängigen Ansprüchen 2-8 und 10-13 dargelegt.

Die erfindungsgemäße Gießvorrichtung bringt den Vorteil mit sich, dass mittels der Vorheizstation ein Schmelzeaufnahmeraum der Schmelzetransportvorrichtung auf eine ausreichend hohe Temperatur gebracht werden kann, sodass bei Inbetriebnahme der Schmelzetransportvorrichtung bzw. beim ersten Befüllen der Schmelzetransportvorrichtung die Schmelze auf bereits vortemperierte Oberflächen trifft. Dadurch kann eine Oxidbildung bei der Aufnahme der Schmelze weitestgehend hintangehalten werden. Die Oxidbildung kann durch eine Verminderung der lokalen Abkühlung der Schmelze erreicht werden. Insbesondere bei Aluminiumschmelzen kann dadurch eine Verbesserung der Schmelzequalität erreicht werden, da Aluminiumschmelzen besonders dazu neigen bei lokaler Abkühlung eine Oxidhaut zu bilden. Die erfindungsgemäße Vorheizstation bringt den Vorteil mit sich, dass damit ein Schmelzeaufnahmeraum der Schmelzetransportvorrichtung auf eine ausreichend hohe Temperatur gebracht werden kann, sodass bei Inbetriebnahme der Schmelzetransportvorrichtung bzw. beim ersten Befüllen der Schmelzetransportvorrichtung die Schmelze auf bereits vortemperierte Oberflächen trifft. Dadurch kann eine Oxidbildung bei der Aufnahme der Schmelze weitestgehend hintangehalten werden. Die Oxidbildung kann durch eine Verminderung der lokalen Abkühlung der Schmelze erreicht werden. Insbesondere bei Aluminiumschmelzen kann dadurch eine Verbesserung der Schmelzequalität erreicht werden, da Aluminiumschmelzen besonders dazu neigen bei lokaler Abkühlung eine Oxidhaut zu bilden. Darüber hinaus kann durch diese Maßnahme ein lokales Erstarren der Schmelze an einer kalten Oberfläche verhindert werden.

Weiters kann es zweckmäßig sein, wenn eine Recheneinheit ausgebildet ist, wobei der Lufterhitzer und das Gebläse von der Recheneinheit angesteuert werden und wobei ein erster Temperatursensor im Strömungskanal angeordnet ist und mit der Recheneinheit gekoppelt ist, wobei die Recheneinheit dazu ausgebildet ist, den Lufterhitzer und das Gebläse auf Basis der Information des ersten Temperatursensors zu steuern. Durch diese Maßnahme kann ein Luftvolumenstrom bzw. die Temperatur des Luftvolumens gezielt eingestellt bzw. geregelt werden. Somit lässt sich die Aufheizzeit der Schmelzetransportvorrichtung vorherbestimmen bzw. gezielt steuern.

Ferner kann vorgesehen sein, dass die Recheneinheit zum Koppeln mit einem zweiten Temperatursensor ausgebildet ist, wobei der zweite Temperatursensor in der Schmelzetransportvorrichtung angeordnet ist. Dies bringt den Vorteil mit sich, dass nicht nur die Ausgangstemperatur der Vorheizstation erfasst werden kann, sondern dass auch die tatsächlich vorliegende Temperatur in der Schmelzetransportvorrichtung erfasst werden kann. Somit kann die gewünschte bzw. angestrebte Temperatur in der Schmelzetransportvorrichtung mit einer erhöhten Genauigkeit eingestellt werden. In einer ersten Ausführungsvariante kann der zweite Temperatursensor mittels einer Informationsleitung mit der Recheneinheit gekoppelt sein. In einer weiteren Ausführungsvariante kann der zweite Temperatursensor drahtlos mit der Recheneinheit gekoppelt sein.

Darüber hinaus kann vorgesehen sein, dass in Strömungsrichtung gesehen das Gebläse vor dem Lufterhitzer angeordnet ist. Dies bringt den Vorteil mit sich, dass die das Gebläse durchströmende Luft noch nicht erhitzt ist, wodurch die Lebensdauer des Gebläses erhöht werden kann.

Insbesondere kann vorgesehen sein, dass der Lufterhitzer möglichst nahe am Übergang zur Schmelzetransportvorrichtung angeordnet ist. Durch diese Maßnahme können die Wärmeverluste möglichst gering gehalten werden und dadurch die Energieeffizienz möglichst hoch gehalten werden.

Vorteilhaft ist auch eine Ausprägung, gemäß welcher vorgesehen sein kann, dass ein Rückführkanal ausgebildet ist, mittels welchem zumindest Teile eines Abluftstromes aus der Schmelzetransportvorrichtung in den Strömungskanal rückführbar sind. Dies bringt den Vorteil mit sich, dass durch diese Maßnahme die Energieeffizienz verbessert werden kann.

Gemäß einer Weiterbildung ist es möglich, dass der Rückführkanal in Strömungsrichtung gesehen nach dem Gebläse in den Strömungskanal einmündet, wobei der Rückführkanal derart in den Strömungskanal einmündet, dass unter Ausnutzung des Venturi-Effektes der Abluftstrom in den Strömungskanal eingezogen wird. Dies bringt den Vorteil mit sich, dass die das Gebläse durchströmende Luft nicht erhitzt ist, wodurch die Lebensdauer des Gebläses erhöht werden kann.

Ferner kann es zweckmäßig sein, wenn am Strömungskanal ein Wärmetauscher ausgebildet ist, wobei der Wärmetauscher mit einem Abluftkanal zum Fördern eines Abluftstromes aus der Schmelzetransportvorrichtung gekoppelt ist. Dies bringt den Vorteil mit sich, dass durch diese Maßnahme die Energieeffizienz verbessert werden kann, da Wärmeenergie der aus der Schmelzetransportvorrichtung strömenden Abluft genutzt werden kann.

Weiters ist vorgesehen, dass die Schmelzetransportvorrichtung einen Schmelzebehälter mit einem Schmelzeaufnahmeraum und einem Ausguss in Form einer am Schmelzebehälter untenliegenden Lanze aufweist, wobei der Ausguss eine Ausgussöffnung aufweist, welche mit dem Schmelzeaufnahmeraum strömungsverbunden ist und wobei die Kupplung der Vorheizstation derart ausgebildet ist, dass im gekoppelten Zustand der Vorheizstation und der Schmelzetransportvorrichtung der Schmelzeaufnahmeraum mit dem Strömungskanal strömungsverbunden ist. Besonders bei einer derart ausgebildeten Schmelzetransportvorrichtung kann durch die Vorheizstation ein verbessertes Erwärmen der Schmelzetransportvorrichtung erreicht werden. Somit kann mit einer derart ausgebildeten Schmelzetransportvorrichtung ein verbessertes Gießergebnis erreicht werden. Insbesondere beim Gießen von Aluminiumschmelze kann die Qualität des Gießergebnisses verbessert werden.

Weiters ist vorgesehen, dass die Kupplung der Vorheizstation derart ausgebildet ist, dass im gekoppelten Zustand der Vorheizstation und der Schmelzetransportvorrichtung das erhitzte Luftvolumen über die unten liegende Lanze in den Schmelzeaufnahmeraum eingebracht wird. Dies bringt den Vorteil mit sich, dass durch diese Maßnahme nicht nur der Schmelzeaufnahmeraum sondern auch die unten liegende Lanze auf eine vorgegebene Soll-Temperatur erhöht werden kann.

Insbesondere kann vorgesehen sein, dass die Schmelzetransportvorrichtung eine Vakuumpumpe aufweist, mittels welcher im Betrieb der Schmelzetransportvorrichtung ein Unterdruck im Schmelzeaufnahmeraum aufgebracht werden kann, um eine Schmelze in den Schmelzeaufnahmeraum aufnehmen bzw. gezielt ablassen zu können. Besonders bei einer derart aufgebauten Schmelzetransportvorrichtung kann die Lanze und der Schmelzeaufnahmeraum durch das erhitze Luftvolumen durchströmt werden, um eine gleichmäßige Erhitzung des Schmelzeaufnahmeraumes erreichen zu können.

Alternativ zu einer Vakuumpumpe kann vorgesehen sein, dass eine freie Ausströmleitung für die erhitzte Luft in Form eines Kamines ausgebildet ist. Weiters kann vorgesehen sein, dass im Kamin eine Absperrvorrichtung angeordnet ist.

Gemäß einer besonderen Ausprägung ist es möglich, dass der zweite Temperatursensor im Schmelzeaufnahmeraum der Schmelzetransportvorrichtung aufgenommen ist. Dies bringt den Vorteil mit sich, dass nicht nur die Ausgangstemperatur der Vorheizstation erfasst werden kann, sondern dass auch die tatsächlich vorliegende Temperatur in der Schmelzetransportvorrichtung erfasst werden kann. Somit kann die gewünschte bzw. angestrebte Temperatur in der Schmelzetransportvorrichtung mit einer erhöhten Genauigkeit eingestellt werden. Insbesondere kann vorgesehen sein, dass der zweite Temperatursensor im Schmelzeaufnahmeraum oberhalb eines Füllniveaumaximum angeordnet ist. Dadurch kann eine Verschmutzung des zweiten Temperatursensors durch Schmelze weitestgehend unterbunden werden, wodurch die Lebensdauer des zweiten Temperatursensors erhöht werden kann. Darüber hinaus kann vorgesehen sein, dass der zweite Temperatursensor nach unten hin durch ein Spritzblech geschützt ist.

Weiterhin wird gemäß dem unabhängigen Anspruch 9 ein Verfahren zum Vorheizen einer Schmelzetransportvorrichtung mittels einer Vorheizstation vorgesehen.

Das erfindungsgemäße Verfahren bringt den Vorteil mit sich, dass damit ein Schmelzeaufnahmeraum der Schmelzetransportvorrichtung auf eine ausreichend hohe Temperatur gebracht werden kann, sodass bei Inbetriebnahme der Schmelzetransportvorrichtung bzw. beim ersten Befüllen der Schmelzetransportvorrichtung die Schmelze auf bereits vortemperierte Oberflächen trifft. Dadurch kann eine Oxidbildung bei der Aufnahme der Schmelze weitestgehend hintangehalten werden. Die Oxidbildung kann durch eine Verminderung der lokalen Abkühlung der Schmelze erreicht werden. Insbesondere bei Aluminiumschmelzen kann dadurch eine Verbesserung der Schmelzequalität erreicht werden, da Aluminiumschmelzen besonders dazu neigen bei lokaler Abkühlung eine Oxidhaut zu bilden.

Insbesondere kann es vorteilhaft sein, wenn das Luftvolumen auf eine Temperatur zwischen 700°C und 1100°C, insbesondere zwischen 800°C und 1000°C, bevorzugt zwischen 850°C und 950°C erhitzt wird. Überraschenderweise hat sich gezeigt, dass besonders bei einem auf diese Temperatur erhitzen Luftvolumen eine energieeffiziente Erwärmung der Schmelzetransportvorrichtung auf die gewünschte Zieltemperatur erreicht werden kann. Insbesondere bei einer gewünschten Zieltemperatur zwischen 300 °C und 390 °C hat sich die angegeben Temperatur des Luftvolumens als vorteilhaft erwiesen.

Ferner kann vorgesehen sein, dass das Luftvolumen so lange in die Schmelzetransportvorrichtung gefördert wird, bis in einem Schmelzeaufnahmeraum der Schmelzetransportvorrichtung eine Temperatur zwischen 200°C und 450°C, insbesondere zwischen 250°C und 420°C, bevorzugt zwischen 300°C und 390°C erreicht wird und dass in einem anschließenden Verfahrensschritt die Schmelzetransportvorrichtung zum Gießen eines Werkstückes verwendet wird. Im Speziellen kann eine Temperatur zwischen 340 °C und 360 °C im Schmelzeaufnahmeraum angestrebt werden. Besonders beim Gießen von Aluminiumschmelze bringt eine auf diese Temperatur vortemperierte Schmelzetransportvorrichtung den Vorteil mit sich, dass eine Oxidbildung beim Aufnehmen von Schmelze in den Schmelzeaufnahmeraum weitestgehend unterbunden werden kann.

Darüber hinaus kann vorgesehen sein, dass eine erste Schmelzetransportvorrichtung zum Gießen eines Werkstückes verwendet wird, während eine zweite Schmelzetransportvorrichtung mittels der Vorheizstation erhitzt wird und dass in einem nachfolgenden Verfahrensschritt die erste Schmelzetransportvorrichtung mittels der Vorheizstation erhitzt wird, während die erste Schmelzetransportvorrichtung zum Gießen eines Werkstückes verwendet wird. Dies bringt den Vorteil mit sich, dass jene Schmelzetransportvorrichtung, die noch nicht in Verwendung ist, auf eine entsprechende Temperatur vorgeheizt werden kann, sodass sie bei einem verfahrenstechnisch notwendigen Wechsel der Schmelzetransportvorrichtung jederzeit einsatzbereit ist.

Weiters kann vorgesehen sein, dass die Vorheizstation einen ersten Schmelzetransportvorrichtungsaufnahmeplatz und einen zweiten Schmelzetransportvorrichtungsaufnahmeplatz aufweist, sodass zwei Schmelzetransportvorrichtungen gleichzeitig an der Vorheizstation erhitzt werden können.

Vorteilhaft ist auch eine Ausprägung, gemäß welcher vorgesehen sein kann, dass gleichzeitig zum Fördern des Luftvolumens in die Schmelzetransportvorrichtung mittels des Gebläses, vom Schmelzeaufnahmeraum der Schmelzetransportvorrichtung mittels einer Vakuumpumpe ein Luftvolumen abgesaugt wird. Dies bringt den Vorteil mit sich, dass ein durchgängiges und gleichmäßiges Erhitzen des Schmelzeaufnahmeraumes erreicht werden kann.

Als Lanze im Sinne dieses Dokumentes wird ein Ausguss mit einem im Verhältnis zum Schmelzebehälter verengten Querschnitt gesehen. Insbesondere kann vorgesehen sein, dass die Lanze zumindest bereichsweise rohrförmig ausgebildet ist.

Zum besseren Verständnis der Erfindung wird diese anhand der nachfolgenden Figuren näher erläutert.

Es zeigen jeweils in stark vereinfachter, schematischer Darstellung:
- Fig. 1: ein erstes Ausführungsbeispiel einer Schmelzetransportvorrichtung;
- Fig. 2: ein erstes Ausführungsbeispiel einer Vorheizstation zum Vorheizen der Schmelzetransportvorrichtung;
- Fig. 3: eine schematische Darstellung eines ersten Ausführungsbeispiels einer Gießvorrichtung umfassend die Vorheizstation mit einer daran aufgenommenen Schmelzetransportvorrichtung;
- Fig. 4: eine schematische Darstellung eines zweiten Ausführungsbeispiels einer Gießvorrichtung umfassend die Vorheizstation mit einer daran aufgenommenen Schmelzetransportvorrichtung;
- Fig. 5: eine schematische Darstellung eines dritten Ausführungsbeispiels einer Gießvorrichtung umfassend die Vorheizstation mit einer daran aufgenommenen Schmelzetransportvorrichtung;
- Fig. 6: eine perspektivische Ansicht eines Ausführungsbeispiels einer Vorheizstation mit zwei Kupplungen zur gleichzeitigen Aufnahme von zwei Schmelzetransportvorrichtungen.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

Fig. 1 zeigt ein erstes Ausführungsbeispiel einer Schmelzetransportvorrichtung 1, welche zum Transport von Schmelze 2 dient.

In diesem Dokument wird die Schmelzetransportvorrichtung 1 nur so weit beschrieben, als die beschriebenen Merkmale für die Beschreibung der Vorheizstation 12 benötigt werden. Im Hinblick auf eine detaillierte Beschreibung der Schmelzetransportvorrichtung 1 bzw. auf Ausgestaltungsmöglichkeiten der Schmelzetransportvorrichtung 1 wird auf die AT 523 252 A1 Bezug genommen, deren Inhalt hiermit in diese Anmeldung aufgenommen wird.

Die Schmelzetransportvorrichtung 1 weist einen Schmelzebehälter 3 auf, in welchem ein Schmelzeaufnahmeraum 4 ausgebildet ist, der zur Aufnahme der Schmelze 2 dient.

Weiters kann die Schmelzetransportvorrichtung 1 einen Ausguss 5 umfassen, welcher mit dem Schmelzebehälter 3 gekoppelt ist. Der Ausguss 5 kann als integraler Bestandteil des Schmelzebehälters 3 ausgebildet sein. Weiters ist es auch denkbar, dass der Ausguss 5 als eigener Bauteil ausgebildet ist, welcher mit dem Schmelzebehälter 3 gekoppelt ist. Der Ausguss 5 kann eine Ausgussöffnung 6 aufweisen, über welche die im Schmelzebehälter 3 aufgenommene Schmelze 2 aus der Schmelzetransportvorrichtung 1 hinaus in eine Gussform oder eine Füllkammer einer Spritzgussanlage strömen kann.

Wie aus Fig. 1 weiters ersichtlich, kann vorgesehen sein, dass der Ausguss 5 in Form einer Lanze 7 ausgebildet ist.

Weiters kann ein Gasventil 8 ausgebildet sein, welches mit dem Schmelzeaufnahmeraum 4 strömungsverbunden ist und welches zum Regulieren des Gaseintrags in den ansonsten gasdicht ausgeführten Schmelzeaufnahmeraum 4 ausgebildet ist. Das Gasventil 8 ist oberhalb eines Füllniveaumaximum 9 angeordnet, sodass keine Schmelze 2 in das Gasventil 8 einströmen kann. Das Füllniveaumaximum wird so gewählt, dass, wenn der Schmelzebehälter 3 bis zum Füllniveaumaximum 9 mit Schmelze 2 gefüllt ist, im Schmelzeaufnahmeraum 4 weiterhin ein gasgefüllter Raum verbleibt, in welchem mittels des Gasventiles 8 ein Druck eingestellt werden kann.

Wie aus Fig. 1 weiters ersichtlich, kann vorgesehen sein, dass die Schmelzetransportvorrichtung 1 einen Siphon 10 aufweist. Insbesondere kann vorgesehen sein, dass der Siphon 10 an der Unterseite der Lanze 7 angeordnet ist. Weiters kann natürlich auch vorgesehen sein, dass der Siphon 10 direkt in die Lanze 7 integriert ist. Ein in die Lanze 7 integrierter Siphon 10 kann nach demselben Wirkprinzip wie hier beschrieben arbeiten.

In Fig. 1 ist der Schmelzebehälter 3 teilweise mit Schmelze 2 befüllt dargestellt.

Wie aus Fig. 1 weiter ersichtlich, kann vorgesehen sein, dass die Schmelzetransportvorrichtung 1 eine Vakuumpumpe 11 aufweist bzw. mit einer Vakuumpumpe 11 gekoppelt ist. Mittels der Vakuumpumpe 11 kann ein Luftvolumen aus dem Schmelzeaufnahmeraum 4 gesaugt werden. Dadurch kann im Betrieb der Schmelzetransportvorrichtung 1 ein Unterdruck im Schmelzeaufnahmeraum 4 erzeugt werden.

Fig. 2 zeigt ein erstes Ausführungsbeispiel einer Vorheizstation 12 zum Vorheizen der Schmelzetransportvorrichtung 1.

Die Vorheizstation 12 umfasst eine Basisbaugruppe 13, welche zur Aufnahme der einzelnen Bestandteile der Vorheizstation 12 dienen kann. Die Basisbaugruppe 13 kann mit anderen Worten auch als Rahmen- oder Traggestell bezeichnet werden. Insbesondere kann vorgesehen sein, dass die Basisbaugruppe 13 durch einen Zusammenbau von mehreren Stahlprofilen bzw. Stahlbauteilen gebildet ist.

Weiters kann vorgesehen sein, dass ein Strömungskanal 14 zum Transport eines Luftvolumens ausgebildet ist. Der Strömungskanal 14 kann an der Basisbaugruppe 13 befestigt bzw. gehaltert sein.

Weiters kann vorgesehen sein, dass der Strömungskanal 14 durch ein Stahlrohr gebildet ist. Insbesondere kann vorgesehen sein, dass der Strömungskanal 14 von einer Isolierung 15 ummantelt ist. Die Isolierung 15 kann beispielsweise in Form einer Keramikfasermatte ausgebildet sein.

Weiters kann vorgesehen sein, dass eine Kupplung 16 ausgebildet ist, welche zum Koppeln der Schmelzetransportvorrichtung 1 mit der Basisbaugruppe 13 dient. Insbesondere kann die Kupplung 16 zum Koppeln der Schmelzetransportvorrichtung 1 mit dem Strömungskanal 14 dienen. Somit kann mittels der Kupplung 16 eine Strömungsverbindung zwischen dem Strömungskanal 14 und der Schmelzetransportvorrichtung 1 hergestellt werden. Insbesondere kann hierbei vorgesehen sein, dass zwischen dem Strömungskanal 14 und dem Schmelzeaufnahmeraum 4 der Schmelzetransportvorrichtung 1 eine Strömungsverbindung hergestellt werden kann.

Wie aus Fig. 2 ersichtlich, kann vorgesehen sein, dass die Kupplung 16 einen ersten Kupplungsteil 17 und einen zweiten Kupplungsteil 18 umfasst. Der erste Kupplungsteil 17 und der zweite Kupplungsteil 18 können in einem Abstand zueinander angeordnet sein.

Insbesondere kann vorgesehen sein, dass der erste Kupplungsteil 17 zur lastabtragenden Aufnahme bzw. zur Stabilisierung der Schmelzetransportvorrichtung 1 dient. Weiters kann vorgesehen sein, dass der zweite Kupplungsteil 18 zur Herstellung einer dichten Verbindung zwischen der Schmelzetransportvorrichtung 1 und dem Strömungskanal 14 der Vorheizstation 12 dient.

Wie aus Fig. 2 ersichtlich, kann vorgesehen sein, dass der zweite Kupplungsteil 18 in Form eines Flansches ausgebildet ist, welcher an einer Stirnseite des Strömungskanales 14 angeordnet ist. Der zweite Kupplungsteil 18 kann eine Dichtung 19 umfassen, welche zur Anlage an der Schmelzetransportvorrichtung 1 und somit zum Herstellen einer strömungsdichten Verbindung zwischen dem Strömungskanal 14 und der Schmelzetransportvorrichtung 1 dient. Insbesondere kann vorgesehen sein, dass die Dichtung 19 in Form einer keramischen Dichtschnur ausgebildet ist.

In einer bevorzugten Ausführungsform kann vorgesehen sein, dass die Dichtung 19 zur Anlage an einem Boden der Schmelzetransportvorrichtung 1 ausgebildet ist. Im Speziellen kann die Dichtung 19 am Boden der Schmelzetransportvorrichtung 1 die Lanze 7 umschließend anliegen.

Weiters kann vorgesehen sein, dass im Bereich des Strömungskanals 14 ein Lufterhitzer 20 angeordnet ist. Weiters kann vorgesehen sein, dass ein Gebläse 21 ausgebildet ist, welches zum Fördern des Luftvolumens im Strömungskanal 14 dient. Mittels des Gebläses 21 kann das Luftvolumen im Strömungskanal in einer Strömungsrichtung 22 gefördert werden. Fig. 3 zeigt eine stark vereinfachte, schematische Darstellung einer Gießvorrichtung 23 wobei wiederum für gleiche Teile gleiche Bezugszeichen bzw. Bauteilbezeichnungen wie in den vorangegangenen Figuren 1 und 2 verwendet werden. Um unnötige Wiederholungen zu vermeiden, wird auf die detaillierte Beschreibung in den vorangegangenen Figuren 1 und 2 hingewiesen bzw. Bezug genommen.

Die Gießvorrichtung 23 umfasst die Schmelzetransportvorrichtung 1 und die Vorheizstation 12. Weiters kann vorgesehen sein, dass die Gießvorrichtung 23 eine Recheneinheit 24 umfasst, welche zum Steuern eines Prozesses zum Vorheizen der Schmelzetransportvorrichtung 1 bzw. zum Steuern eines Prozesses zum Gießen eines Werkstückes ausgebildet ist. Wie aus Fig. 3 ersichtlich, kann vorgesehen sein, dass im Strömungskanal 14 ein Temperatursensor 25 angeordnet ist, welcher zur Erfassung der Temperatur im Strömungskanal 14 ausgebildet ist. Weiters kann ein zweiter Temperatursensor 26 vorgesehen sein, welcher in der Schmelzetransportvorrichtung 1 angeordnet ist. Insbesondere kann vorgesehen sein, dass der zweite Temperatursensor 26 im Schmelzeaufnahmeraum 4 der Schmelzetransportvorrichtung 1 angeordnet ist. Insbesondere kann vorgesehen sein, dass der zweite Temperatursensor 26 oberhalb des Füllniveaumaximums 9 im Schmelzeaufnahmeraum 4 angeordnet ist. In der Darstellung nach Fig. 3 ist die Schmelzetransportvorrichtung 1 mit der Vorheizstation 12 gekoppelt, wodurch eine Strömungsverbindung zwischen dem Strömungskanal 14 und dem Schmelzeaufnahmeraum 4 hergestellt ist.

Wie aus Fig. 3 ersichtlich, kann vorgesehen sein, dass hierbei eine Unterseite des Schmelzebehälters 3 an der Dichtung 19 des zweiten Kupplungsteils 18 anliegt, wodurch eine dichte Verbindung zwischen dem Schmelzeaufnahmeraum 4 und dem Strömungskanal 14 hergestellt ist.

Zum Erhitzen der Schmelzetransportvorrichtung 1, insbesondere des Schmelzeaufnahmeraums 4 wird ein Luftvolumen vom Gebläse 21 angesaugt und in den Strömungskanal 14 eingeblasen. Im Strömungskanal 14 bzw. vor dem Eintritt in den Strömungskanal 14 kann das Luftvolumen mittels des Lufterhitzers 20 auf eine gewünschte Temperatur erwärmt werden. Anschließend kann das erhitzte Luftvolumen durch die Lanze 7 in den Schmelzeaufnahmeraum 4 geführt werden. Durch den Druck des Gebläses 21 kann das erhitzte Luftvolumen anschließend wieder aus dem Schmelzeaufnahmeraum 4 ausgeblasen werden. Zusätzlich kann die Vakuumpumpe 11 zum Fördern des Luftvolumens aus dem Schmelzeaufnahmeraum 4 dienen.

In der Fig. 4 ist eine weitere und gegebenenfalls für sich eigenständige Ausführungsform der Gießvorrichtung 23 gezeigt, wobei wiederum für gleiche Teile gleiche Bezugszeichen bzw. Bauteilbezeichnungen wie in den vorangegangenen Figuren 1 bis 3 verwendet werden. Um unnötige Wiederholungen zu vermeiden, wird auf die detaillierte Beschreibung in den vorangegangenen Figuren 1 bis 3 hingewiesen bzw. Bezug genommen.

Wie aus Fig. 4 ersichtlich, kann vorgesehen sein, dass ein Rückführkanal 27 ausgebildet ist, mittels welchem zumindest Teile des Abluftstromes aus der Schmelzetransportvorrichtung 1 in den Strömungskanal 14 rückführbar sind.

In einer weiteren, nicht dargestellten Ausführungsvariante ist es auch denkbar, dass der Rückführkanal 27 derart ausgebildet ist, dass die aus dem Schmelzeaufnahmeraum 4 beförderte Luft zur Gänze in den Strömungskanal 14 zurückgeführt wird. Somit kann die Luft in einem Kreislauf geführt werden. Hierbei kann es notwendig sein, dass die über den Rückführkanal 27 geführte Luft durch das Gebläse 21 geführt wird.

In der Fig. 5 ist eine weitere und gegebenenfalls für sich eigenständige Ausführungsform der Gießvorrichtung 23 gezeigt, wobei wiederum für gleiche Teile gleiche Bezugszeichen bzw. Bauteilbezeichnungen wie in den vorangegangenen Figuren 1 bis 4 verwendet werden. Um unnötige Wiederholungen zu vermeiden, wird auf die detaillierte Beschreibung in den vorangegangenen Figuren 1 bis 4 hingewiesen bzw. Bezug genommen.

Fig. 5 zeigt ein weiters Ausführungsbeispiel der Gießvorrichtung 23. Wie aus Fig. 5 ersichtlich, kann vorgesehen sein, dass am Strömungskanal 14 ein Wärmetauscher 28 angeordnet ist. Der Wärmetauscher 28 kann mit einem Abluftkanal 29 zum Fördern des Abluftstromes aus der Schmelzetransportvorrichtung 1 gekoppelt sein.

Die Ausführungsbeispiele zeigen mögliche Ausführungsvarianten, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt.

Der Schutzbereich ist durch die Ansprüche bestimmt. Die Beschreibung und die Zeichnungen sind jedoch zur Auslegung der Ansprüche heranzuziehen. Einzelmerkmale oder Merkmalskombinationen aus den gezeigten und beschriebenen unterschiedlichen Ausführungsbeispielen können für sich eigenständige erfinderische Lösungen darstellen. Die den eigenständigen erfinderischen Lösungen zugrundeliegende Aufgabe kann der Beschreibung entnommen werden.

Sämtliche Angaben zu Wertebereichen in gegenständlicher Beschreibung sind so zu verstehen, dass diese beliebige und alle Teilbereiche daraus mitumfassen, z.B. ist die Angabe 1 bis 10 so zu verstehen, dass sämtliche Teilbereiche, ausgehend von der unteren Grenze 1 und der oberen Grenze 10 mit umfasst sind, d.h. sämtliche Teilbereiche beginnen mit einer unteren Grenze von 1 oder größer und enden bei einer oberen Grenze von 10 oder weniger, z.B. 1 bis 1,7, oder 3,2 bis 8,1, oder 5,5 bis 10.

Der Ordnung halber sei abschließend darauf hingewiesen, dass zum besseren Verständnis des Aufbaus Elemente teilweise unmaßstäblich und/oder vergrößert und/oder verkleinert dargestellt wurden.

### Bezugszeichenaufstellung

- 1: Schmelzetransportvorrichtung
- 2: Schmelze
- 3: Schmelzebehälter
- 4: Schmelzeaufnahmeraum
- 5: Ausguss
- 6: Ausgussöffnung
- 7: Lanze
- 8: Gasventil
- 9: Füllniveaumaximum
- 10: Siphon
- 11: Vakuumpumpe
- 12: Vorheizstation
- 13: Basisbaugruppe
- 14: Strömungskanal
- 15: Isolierung
- 16: Kupplung
- 17: erster Kupplungsteil
- 18: zweiter Kupplungsteil
- 19: Dichtung
- 20: Lufterhitzer
- 21: Gebläse
- 22: Strömungsrichtung
- 23: Gießvorrichtung
- 24: Recheneinheit
- 25: erster Temperatursensor
- 26: zweiter Temperatursensor
- 27: Rückführkanal
- 28: Wärmetauscher
- 29: Abluftkanal

## Patentansprüche

1. Gießvorrichtung (23) umfassend
- eine Schmelzetransportvorrichtung (1);
- eine Vorheizstation (12),
wobei die Vorheizstation (12) zum Vorheizen einer Schmelzetransportvorrichtung (1) ausgebildet ist, die Vorheizstation (12) umfassend:
- eine Basisbaugruppe (13);
- ein Strömungskanal (14) zum Transport eines Luftvolumens, wobei der Strömungskanal (14) an der Basisbaugruppe (13) angeordnet ist;
- eine Kupplung (16) zum Koppeln der Schmelzetransportvorrichtung (1) mit der Basisbaugruppe (13), wobei die Kupplung (16) zum Herstellen einer Strömungsverbindung zwischen dem Strömungskanal (14) und der Schmelzetransportvorrichtung (1) ausgebildet ist;
- ein Lufterhitzer (20) zum Erhitzen des Luftvolumens, wobei der Lufterhitzer (20) mit dem Strömungskanal (14) gekoppelt ist;
- ein Gebläse (21) zum Fördern des Luftvolumens im Strömungskanal (14) in einer Strömungsrichtung (22),
wobei die Schmelzetransportvorrichtung (1) einen Schmelzebehälter (3) mit einem Schmelzeaufnahmeraum (4) und einem Ausguss (5) in Form einer am Schmelzebehälter (3) untenliegenden Lanze (7) aufweist, wobei der Ausguss (5) eine Ausgussöffnung (6) aufweist, welche mit dem Schmelzeaufnahmeraum (4) strömungsverbunden ist und wobei die Kupplung (16) der Vorheizstation (12) derart ausgebildet ist, dass im gekoppelten Zustand der Vorheizstation (12) und der Schmelzetransportvorrichtung (1) der Schmelzeaufnahmeraum (4) mit dem Strömungskanal (14) strömungsverbunden ist,
wobei die Kupplung (16) der Vorheizstation (12) derart ausgebildet ist, dass im gekoppelten Zustand der Vorheizstation (12) und der Schmelzetransportvorrichtung (1) das erhitzte Luftvolumen über die unten liegende Lanze in den Schmelzeaufnahmeraum (4) eingebracht wird.

2. Gießvorrichtung (23) nach Anspruch 1, **dadurch gekennzeichnet, dass** eine Recheneinheit (24) ausgebildet ist, wobei der Lufterhitzer (20) und das Gebläse (21) von der Recheneinheit (24) angesteuert werden und wobei ein erster Temperatursensor (25) im Strömungskanal (14) angeordnet ist und mit der Recheneinheit (24) gekoppelt ist, wobei die Recheneinheit (24) dazu ausgebildet ist, den Lufterhitzer (20) und das Gebläse (21) auf Basis der Information des ersten Temperatursensors (25) zu steuern.

3. Gießvorrichtung (23) nach Anspruch 2, **dadurch gekennzeichnet, dass** die Recheneinheit (24) zum Koppeln mit einem zweiten Temperatursensor (26) ausgebildet ist, wobei der zweite Temperatursensor (26) in der Schmelzetransportvorrichtung (1) angeordnet ist.

4. Gießvorrichtung (23) nach einem der vorhergehenden Ansprüche, **dadurch gekennzeichnet, dass** in Strömungsrichtung (22) gesehen das Gebläse (21) vor dem Lufterhitzer (20) angeordnet ist.

5. Gießvorrichtung (23) nach einem der vorhergehenden Ansprüche, **dadurch gekennzeichnet, dass** ein Rückführkanal (27) ausgebildet ist, mittels welchem zumindest Teile eines Abluftstromes aus der Schmelzetransportvorrichtung (1) in den Strömungskanal (14) rückführbar sind.

6. Gießvorrichtung (23) nach Anspruch 5, **dadurch gekennzeichnet, dass** der Rückführkanal (27) in Strömungsrichtung (22) gesehen nach dem Gebläse (21) in den Strömungskanal (14) einmündet, wobei der Rückführkanal (27) derart in den Strömungskanal (14) einmündet, dass unter Ausnutzung des Venturi-Effektes der Abluftstrom in den Strömungskanal (14) eingezogen wird.

7. Gießvorrichtung (23) nach einem der vorhergehenden Ansprüche, **dadurch gekennzeichnet, dass** am Strömungskanal (14) ein Wärmetauscher (28) ausgebildet ist, wobei der Wärmetauscher (28) mit einem Abluftkanal (29) zum Fördern eines Abluftstromes aus der Schmelzetransportvorrichtung (1) gekoppelt ist.

8. Gießvorrichtung (23) nach Anspruch 3, **dadurch gekennzeichnet, dass** der zweite Temperatursensor (26) im Schmelzeaufnahmeraum (4) der Schmelzetransportvorrichtung (1) aufgenommen ist.

9. Verfahren zum Vorheizen einer Schmelzetransportvorrichtung (1) einer Gießvorrichtung (23) mittels einer Vorheizstation (12) umfassend:
- eine Basisbaugruppe (13);
- ein Strömungskanal (14) zum Transport eines Luftvolumens, wobei der Strömungskanal (14) an der Basisbaugruppe (13) angeordnet ist;
- eine Kupplung (16) zum Koppeln der Schmelzetransportvorrichtung (1) mit der Basisbaugruppe (13), wobei die Kupplung (16) zum Herstellen einer Strömungsverbindung zwischen dem Strömungskanal (14) und der Schmelzetransportvorrichtung (1) ausgebildet ist;
- ein Lufterhitzer (20) zum Erhitzen des Luftvolumens, wobei der Lufterhitzer (20) mit dem Strömungskanal (14) gekoppelt ist;
- ein Gebläse (21) zum Fördern des Luftvolumens im Strömungskanal (14) in einer Strömungsrichtung (22),
umfassend die Verfahrensschritte:
- Bereitstellen der Vorheizstation (12);
- Bereitstellen der Schmelzetransportvorrichtung (1);
- Koppeln der Schmelzetransportvorrichtung (1) mit der Vorheizstation (12), wobei die Schmelzetransportvorrichtung (1) einen Schmelzebehälter (3) mit einem Schmelzeaufnahmeraum (4) und einem Ausguss (5) in Form einer am Schmelzebehälter (3) untenliegenden Lanze (7) aufweist, wobei der Ausguss (5) eine Ausgussöffnung (6) aufweist, welche mit dem Schmelzeaufnahmeraum (4) strömungsverbunden ist und wobei die Kupplung (16) der Vorheizstation (12) derart ausgebildet ist, dass im gekoppelten Zustand der Vorheizstation (12) und der Schmelzetransportvorrichtung (1) der Schmelzeaufnahmeraum (4) mit dem Strömungskanal (14) strömungsverbunden ist, wobei die Kupplung (16) der Vorheizstation (12) derart ausgebildet ist, dass im gekoppelten Zustand der Vorheizstation (12) und der Schmelzetransportvorrichtung (1) das erhitzte Luftvolumen über die unten liegende Lanze in den Schmelzeaufnahmeraum (4) eingebracht wird;
- Erhitzen des Luftvolumens mittels des Lufterhitzers (20) und Fördern des Luftvolumens in die Schmelzetransportvorrichtung (1) mittels des Gebläses (21) und dadurch Erhitzen der Schmelzetransportvorrichtung (1).

10. Verfahren nach Anspruch 9, **dadurch gekennzeichnet, dass** das Luftvolumen auf eine Temperatur zwischen 700°C und 1100°C, insbesondere zwischen 800°C und 1000°C, bevorzugt zwischen 850°C und 950°C erhitzt wird.

11. Verfahren nach Anspruch 9 oder 10, **dadurch gekennzeichnet, dass** das Luftvolumen so lange in die Schmelzetransportvorrichtung (1) gefördert wird, bis in einem Schmelzeaufnahmeraum (4) der Schmelzetransportvorrichtung (1) eine Temperatur zwischen 200°C und 450°C, insbesondere zwischen 250°C und 420°C, bevorzugt zwischen 300°C und 390°C erreicht wird und dass in einem anschließenden Verfahrensschritt die Schmelzetransportvorrichtung (1) zum Gießen eines Werkstückes verwendet wird.

12. Verfahren nach einem der Ansprüche 9 bis 11, **dadurch gekennzeichnet, dass** eine erste Schmelzetransportvorrichtung (1) zum Gießen eines Werkstückes verwendet wird während eine zweite Schmelzetransportvorrichtung (1) mittels der Vorheizstation (12) erhitzt wird und dass in einem nachfolgenden Verfahrensschritt die erste Schmelzetransportvorrichtung (1) mittels der Vorheizstation (12) erhitzt wird während die erste Schmelzetransportvorrichtung (1) zum Gießen eines Werkstückes verwendet wird.

13. Verfahren nach einem der Ansprüche 9 bis 12, **dadurch gekennzeichnet, dass** gleichzeitig zum Fördern des Luftvolumens in die Schmelzetransportvorrichtung (1) mittels des Gebläses (21), vom Schmelzeaufnahmeraum (4) der Schmelzetransportvorrichtung (1) mittels einer Vakuumpumpe (11) ein Luftvolumen abgesaugt wird.

## Claims

1. A casting device (23), comprising
- a melt transport device (1);
- a preheating station (12),
wherein the preheating station (12) is configured for preheating a melt transport device (1), the preheating station (12) comprising:
- a base assembly (13);
- a flow channel (14) for transporting an air volume, wherein the flow channel (14) is arranged on the base assembly (13);
- a coupling (16) for coupling the melt transport device (1) to the base assembly (13), wherein the coupling (16) is configured to establish a flow connection between the flow channel (14) and the melt transport device (1);
- an air heater (20) for heating the air volume, wherein the air heater (20) is coupled to the flow channel (14);
- a fan (21) for conveying the air volume in the flow channel (14) in a flow direction (22),
wherein the melt transport device (1) has a melt container (3) with a melt receiving space (4) and a spout (5) in the form of a lance (7) located at the bottom of the melt container (3), wherein the spout (5) has a spout orifice (6), which is flow-connected to the melt receiving space (4), and wherein the coupling (16) of the preheating station (12) is configured such that, in the coupled state of the preheating station (12) and the melt transport device (1), the melt receiving space (4) is flow-connected to the flow channel (14),
wherein the coupling (16) of the preheating station (12) is configured such that, in the coupled state of the preheating station (12) and the melt transport device (1), the heated air volume is introduced into the melt receiving space (4) via the lance located at the bottom.

2. The casting device (23) according to claim 1, **characterized in that** a computational unit (24) is formed, wherein the air heater (20) and the fan (21) are controlled by the computational unit (24) and wherein a first temperature sensor (25) is arranged in the flow channel (14) and is connected to the computational unit (24), wherein the computational unit (24) is configured to control the air heater (20) and the fan (21) based on the information of the first temperature sensor (25).

3. The casting device (23) according to claim 2, **characterized in that** the computational unit (24) is configured for coupling with a second temperature sensor (26), wherein the second temperature sensor (26) is arranged in the melt transport device (1).

4. The casting device (23) according to one of the preceding claims, **characterized in that** the fan (21) is arranged upstream of the air heater (20) as seen in the flow direction (22).

5. The casting device (23) according to one of the preceding claims, **characterized in that** a return channel (27) is formed, by means of which at least parts of an exhaust air flow from the melt transport device (1) can be returned into the flow channel (14).

6. The casting device (23) according to claim 5, **characterized in that** the return channel (27) opens into the flow channel (14) downstream of the fan (21) as viewed in the flow direction (22), wherein the return channel (27) opens into the flow channel (14) in such a way that the exhaust air flow is drawn into the flow channel (14) using the Venturi effect.

7. The casting device (23) according to one of the preceding claims, **characterized in that** a heat exchanger (28) is formed on the flow channel (14), wherein the heat exchanger (28) is coupled to an exhaust air channel (29) for conveying an exhaust air flow out of the melt transport device (1).

8. The casting device (23) according to claim 3, **characterized in that** the second temperature sensor (26) is accommodated in the melt receiving space (4) of the melt transport device (1).

9. A method for preheating a melt transport device (1) of a casting device (23) by means of a preheating station (12), comprising:
- a base assembly (13);
- a flow channel (14) for transporting an air volume, wherein the flow channel (14) is arranged on the base assembly (13);
- a coupling (16) for coupling the melt transport device (1) to the base assembly (13), wherein the coupling (16) is configured to establish a flow connection between the flow channel (14) and the melt transport device (1);
- an air heater (20) for heating the air volume, wherein the air heater (20) is coupled to the flow channel (14);
- a fan (21) for conveying the air volume in the flow channel (14) in a flow direction (22),
comprising the method steps of:
- providing the preheating station (12);
- providing the melt transport device (1);
- coupling the melt transport device (1) to the preheating station (12), wherein the melt transport device (1) has a melt container (3) with a melt receiving space (4) and a spout (5) in the form of a lance (7) located at the bottom of the melt container (3), wherein the spout (5) has a spout orifice (6) which is flow-connected to the melt receiving space (4), and wherein the coupling (16) of the preheating station (12) is configured in such a way that, in the coupled state of the preheating station (12) and the melt transport device (1), the melt receiving space (4) is flow-connected to the flow channel (14), wherein the coupling (16) of the preheating station (12) is configured such that, in the coupled state of the preheating station (12) and the melt transport device (1), the heated air volume is introduced into the melt receiving space (4) via the lance located at the bottom;
- heating the air volume by means of the air heater (20) and conveying the air volume into the melt transport device (1) by means of the fan (21) and thereby heating the melt transport device (1).

10. The method according to claim 9, **characterized in that** the air volume is heated to a temperature between 700°C and 1100°C, in particular between 800°C and 1000°C, preferably between 850°C and 950°C.

11. The method according to claim 9 or 10, **characterized in that** the air volume is conveyed into the melt transport device (1) until a temperature of between 200°C and 450°C, in particular between 250°C and 420°C, preferably between 300°C and 390°C, is reached in a melt receiving space (4) of the melt transport device (1), and that the melt transport device (1) is used to cast a workpiece in a subsequent method step.

12. The method according to one of claims 9 to 11, **characterized in that** a first melt transport device (1) is used for casting a workpiece while a second melt transport device (1) is heated by means of the preheating station (12) and that, in a subsequent method step, the first melt transport device (1) is heated by means of the preheating station (12) while the first melt transport device (1) is used for casting a workpiece.

13. The method according to one of claims 9 to 12, **characterized in that**, simultaneously to conveying the air volume into the melt transport device (1) by means of the fan (21), an air volume is extracted from the melt receiving space (4) of the melt transport device (1) by means of a vacuum pump (11).

## Revendications

1. Dispositif de coulée (23) comprenant
- un dispositif de transport de matière fondue (1) ;
- une station de préchauffage (12),
la station de préchauffage (12) étant conçue pour préchauffer un dispositif de transport de matière fondue (1), la station de préchauffage (12) comprenant :
- un ensemble de base (13) ;
- un canal d'écoulement (14) pour transporter un volume d'air, le canal d'écoulement (14) étant agencé sur l'ensemble de base (13) ;
- un accouplement (16) pour accoupler le dispositif de transport de matière fondue (1) à l'ensemble de base (13), l'accouplement (16) étant conçu pour établir une communication d'écoulement entre le canal d'écoulement (14) et le dispositif de transport de matière fondue (1) ;
- un réchauffeur d'air (20) pour réchauffer le volume d'air, le réchauffeur d'air (20) étant couplé au canal d'écoulement (14) ;
- un ventilateur (21) pour transporter le volume d'air dans le canal d'écoulement (14) dans une direction d'écoulement (22),
le dispositif de transport de matière fondue (1) présentant un récipient à matière fondue (3) avec un espace de collecte de matière fondue (4) et un bec verseur (5) sous la forme d'une lance (7) située au bas du récipient à matière fondue (3), le bec verseur (5) comportant une ouverture de bec verseur (6) qui est en communication fluidique avec l'espace de collecte de matière fondue (4) et l'accouplement (16) de la station de préchauffage (12) étant conçu de telle sorte que, lorsque la station de préchauffage (12) et le dispositif de transport de matière fondue (1) sont accouplés, l'espace de collecte de matière fondue (4) est relié au canal d'écoulement (14),
l'accouplement (16) de la station de préchauffage (12) étant conçu de telle sorte que, lorsque la station de préchauffage (12) et le dispositif de transport de matière fondue (1) sont couplés, le volume d'air chauffé est introduit dans l'espace de collecte de matière fondue (4) par la lance située en dessous.

2. Dispositif de coulée (23) selon la revendication 1, **caractérisé en ce qu'**une unité de calcul (24) est conçue de telle sorte que le réchauffeur d'air (20) et le ventilateur (21) sont commandés par l'unité de calcul (24) et un premier capteur de température (25) est agencé dans le canal d'écoulement (14) et est couplé à l'unité de calcul (24), l'unité de calcul (24) étant conçue pour commander le réchauffeur d'air (20) et le ventilateur (21) sur la base des informations fournies par le premier capteur de température (25).

3. Dispositif de coulée (23) selon la revendication 2, **caractérisé en ce que** l'unité de calcul (24) est conçue pour être couplée à un deuxième capteur de température (26), le deuxième capteur de température (26) étant agencé dans le dispositif de transport de matière fondue (1).

4. Dispositif de coulée (23) selon l'une des revendications précédentes, **caractérisé en ce que**, vu dans la direction d'écoulement (22), le ventilateur (21) est agencé en amont du réchauffeur d'air (20).

5. Dispositif de coulée (23) selon l'une des revendications précédentes, **caractérisé en ce qu'**un canal de retour (27) est formé, au moyen duquel au moins des parties d'un flux d'air évacué peuvent être renvoyées du dispositif de transport de matière fondue (1) dans le canal d'écoulement (14).

6. Dispositif de coulée (23) selon la revendication 5, **caractérisé en ce que** le canal de retour (27) débouche dans le canal d'écoulement (14) en aval du ventilateur (21) dans la direction d'écoulement (22), le canal de retour (27) débouchant dans le canal d'écoulement (14) de telle sorte que le flux d'air évacué soit aspiré dans le canal d'écoulement (14) en utilisant l'effet Venturi.

7. Dispositif de coulée (23) selon l'une des revendications précédentes, **caractérisé en ce qu'**un échangeur de chaleur (28) est formé sur le canal d'écoulement (14), l'échangeur de chaleur (28) étant couplé à un canal d'air évacué (29) pour transporter un flux d'air évacué hors du dispositif de transport de matière fondue (1).

8. Dispositif de coulée (23) selon la revendication 3, **caractérisé en ce que** le deuxième capteur de température (26) est logé dans l'espace de collecte de matière fondue (4) du dispositif de transport de matière fondue (1).

9. Procédé de préchauffage d'un dispositif de transport de matière fondue (1) d'un dispositif de coulée (23) au moyen d'une station de préchauffage (12) comprenant :
- un ensemble de base (13) ;
- un canal d'écoulement (14) pour transporter un volume d'air, le canal d'écoulement (14) étant agencé sur l'ensemble de base (13) ;
- un accouplement (16) pour coupler le dispositif de transport de matière fondue (1) à l'ensemble de base (13), l'accouplement (16) étant conçu pour établir une communication d'écoulement entre le canal d'écoulement (14) et le dispositif de transport de matière fondue (1) ;
- un réchauffeur d'air (20) pour réchauffer le volume d'air, le réchauffeur d'air (20) étant couplé au canal d'écoulement (14) ;
- un ventilateur (21) pour transporter le volume d'air dans le canal d'écoulement (14) dans une direction d'écoulement (22),
comprenant les étapes de procédé suivantes :
- mise à disposition de la station de préchauffage (12) ;
- mise à disposition du dispositif de transport de matière fondue (1) ;
- couplage du dispositif de transport de matière fondue (1) à la station de préchauffage (12), le dispositif de transport de matière fondue (1) comportant un récipient à matière fondue (3) avec un espace de réception de matière fondue (4) et un bec verseur (5) sous la forme d'une lance (7) située sous le récipient à matière fondue (3) , le bec verseur (5) comportant une ouverture de bec verseur (6) qui est en communication fluidique avec l'espace de collecte de matière fondue (4), et l'accouplement (16) de la station de préchauffage (12) étant conçu de telle sorte que, lorsque la station de préchauffage (12) et le dispositif de transport de matière fondue (1) sont couplés, l'espace de collecte de matière fondue (4) est relié fluidiquement au canal d'écoulement (14), l'accouplement (16) de la station de préchauffage (12) étant conçu de telle sorte que, lorsque la station de préchauffage (12) et le dispositif de transport de matière fondue (1) sont couplés, le volume d'air chauffé est introduit dans l'espace de collecte de matière fondue (4) par la lance située en dessous ;
- chauffage du volume d'air au moyen du réchauffeur d'air (20) et transport du volume d'air dans le dispositif de transport de matière fondue (1) au moyen du ventilateur (21), chauffant ainsi le dispositif de transport de matière fondue (1).

10. Procédé selon la revendication 9, **caractérisé en ce que** le volume d'air est chauffé à une température comprise entre 700°C et 1 100°C, en particulier entre 800°C et 1 000°C, de préférence entre 850°C et 950°C.

11. Procédé selon la revendication 9 ou 10, **caractérisé en ce que** le volume d'air est introduit dans le dispositif de transport de matière fondue (1) jusqu'à ce qu'une température comprise entre 200°C et 450°C, en particulier entre 250°C et 420°C, de préférence entre 300°C et 390°C dans l'espace de collecte de matière fondue (4) du dispositif de transport de matière fondue (1) soit atteinte et **en ce que**, dans une étape suivante du procédé, le dispositif de transport de matière fondue (1) est utilisé pour couler une pièce.

12. Procédé selon l'une des revendications 9 à 11, **caractérisé en ce qu'**un premier dispositif de transport de matière fondue (1) est utilisé pour couler une pièce, tandis qu'un deuxième dispositif de transport de matière fondue (1) est chauffé au moyen de la station de préchauffage (12) et qu'au cours d'une étape suivante du procédé, le premier dispositif de transport de matière fondue (1) est chauffé au moyen de la station de préchauffage (12) tandis que le premier dispositif de transport de matière fondue (1) est utilisé pour couler une pièce.

13. Procédé selon l'une des revendications 9 à 12, **caractérisé en ce que**, simultanément au transport du volume d'air dans le dispositif de transport de matière fondue (1) au moyen du ventilateur (21), un volume d'air est aspiré de l'espace de collecte de matière fondue (4) du dispositif de transport de matière fondue (1) au moyen d'une pompe à vide (11).
